# EUROPÄISCHE PATENTSCHRIFT

(11) **EP 2 716 915 B1**
(45) Veröffentlichungstag und Bekanntmachung des Hinweises auf die Patenterteilung: **18.03.2015**
(21) Anmeldenummer: 12187622.1
(22) Anmeldetag: 08.10.2012
(51) Int. Cl.: F04D 19/00, F04D 25/08, F04D 29/54, F04D 29/64, F24F 13/02, F04D 29/66, F24F 7/007, F24F 13/20, F16B 21/08

(54) **Gehäuse für einen Axialventilator**
Housing for an axial ventilator
Boîtier pour un ventilateur axial

(43) Veröffentlichungstag der Anmeldung: 09.04.2014
(73) Patentinhaber: ebm-papst Mulfingen GmbH & Co. KG, 74673 Mulfingen (DE)
(72) Erfinder: Haaf, Oliver, 74635 Kupferzell (DE); Maschke, Matthias, 74635 Kupferzell (DE); Best, Dieter, 74653 Ingelfingen (DE); Sauer, Thomas, 65510 Idstein (DE); Bundschuh, Sebastian, 97947 Grünsfeld-Paimar (DE); Beck, Sven, 74238 Krautheim (DE); Engert, Markus, 97922 Lauda-Königshofen (DE); Schöne, Jürgen, 97980 Bad Mergentheim (DE)
(74) Vertreter: Patentanwälte Dr. Solf & Zapf

(56) Entgegenhaltungen:
- DE-U1-202010 016 820
- GB-A- 407 268
- GB-A- 664 011
- US-A- 5 567 200

## Beschreibung

Die vorliegende Erfindung betrifft ein Gehäuse für einen Ventilator oder Lüfter, insbesondere für einen Axialventilator, umfassend einen Wandring mit einem Einlassdüsenabschnitt und einem mit diesem ausströmseitig verbundenen ringförmigem Diffusor mit einer Einströmöffnung und einer Ausströmöffnung sowie einer Halterung für einen Elektromotor des Ventilators, die in einem Innenraum des Gehäuses angeordnet ist.

Bei derartig bekannten Gehäusen, siehe US 2,144,035, ist der Diffusor als Blechformteil hergestellt, woraus sich jedoch relativ hohe Herstellungskosten ergeben und zudem weist die bekannte Lösung gerade im mittleren und unteren Druckbereich relativ schlechte Wirkungsgrade und ein hohes Geräuschniveau auf. US5,567,200 offenbart ein Gehäuse nach dem Oberbegriff des Anspruchs 1.

Der vorliegenden Erfindung liegt die Aufgabe zu Grunde, einerseits eine Kostenreduktion zu erzielen und andererseits den Wirkungsgrad und die Geräuschentwicklung im mittleren und unteren Druckbereich zu verbessern.

Die Erfindung besteht aus einem Gehäuse nach Anspruch 1.

Erfindungsgemäß wird dies dadurch erreicht, dass der Außendiffusor aus mindestens zwei Teilringabschnitten gebildet ist, die mittels mechanischer Verbindungsmittel an seiner äußeren Umfangsfläche verbunden sind, und die Halterung aus mehreren an einer inneren Umfangsfläche des Diffusors mit einem Ende befestigbaren, umfangsgemäß beabstandeten, im Randbereich seiner Einströmöffnung befestigbaren Streben besteht, die mit ihrem anderen Ende an einem Motorflansch eines Motorgehäuses des Elektromotors montierbar sind. Vorteilhafterweise wird der Außendiffusor aus vier Teilringabschnitten gebildet und es werden vier gleich beabstandete Streben vorgesehen, die insbesondere aus zwei parallelen Speichen gebildet sind. Insbesondere besteht der erfindungsgemäße Außendiffusor aus Kunststoff, und die mechanische Verbindung der einzelnen Teilringabschnitte erfolgt mit Hilfe von Schrauben oder Nieten oder durch Steckverbindungen. Durch die Mehrteiligkeit des Außendiffusors reduzieren sich die Werkzeugkosten. Weiterhin ist es vorteilhaft, wenn der Außendiffusor sich von seiner Einströmöffnung zu seiner Ausströmöffnung konisch mit einem zu seiner Mittelachse X-X bezogenen Konuswinkel α von 10 ° bis 18 °, insbesondere 12 ° bis 15 ° erweitert. Der Verlauf der Umfangswandung des Diffusors kann dabei von der Einströmöffnung bis zur Ausströmöffnung sowohl geradlinig als auch gekrümmt ausgeführt sein. Hierbei ist es erfindungsgemäß von Vorteil, wenn der Diffusor eine Höhe gemessen in Richtung der Längsachse X-X oberhalb von im Wandring angeordneten Schaufeln des Axialventilators besitzt, die größer/gleich 200 mm bis 800 mm beträgt, bei einem Verhältnis von L:D1 von 0,25 bis 1,0, vorzugsweise 0,25 bis 0,8, wobei L die Höhe des Außendiffusors gemessen in Richtung der Längsachse X-X oberhalb der im Wandring angeordneten Schaufeln ist und D1 der Durchmesser der Einströmöffnung. Durch diese erfindungsgemäße Bemessung wird der Wirkungsgrad des erfindungsgemäßen Gehäuses und die Geräuschentwicklung insbesondere im mittleren und unteren Druckbereich erreicht.

Weiterhin ist erfindungsgemäß vorgesehen, dass innerhalb des Außendiffusors zentrisch zu seiner Mittelachse ein Innendiffusor angeordnet ist, der sich von der Einströmöffnung bis zur Ausströmöffnung erstreckt und eine geschlossene Umfangswandung aufweist, und der im Bereich der Einströmöffnung mit dem Motorflansch des Motorgehäuses des Elektromotors verbindbar ist. Hierbei besitzt der Innendiffusor im Verbindungsbereich für den Motorflansch eine Umfangswandung mit einem kreisförmigen Strömungsquerschnitt und bildet einen ringförmigen Abschnitt aus, der in einen Luftleitabschnitt mit einem polygonalen, insbesondere viereckigen Querschnitt, insbesondere mit abgerundeten Ecken, übergeht. Dieser Luftleitabschnitt weist ausgehend von dem ringförmigen Abschnitt einen sich zum gegenüberliegenden Ende erweiternden Innenraum auf.

Durch die erfindungsgemäße Anordnung und Ausbildung des Innendiffusors wird eine Nabenrückströmung verhindert und der Wirkungsgrad optimiert. Erfindungsgemäß ist weiterhin von Vorteil, wenn in einer senkrecht zur Längsachse X-X verlaufenden Öffnungsebene des Außendiffusors im Bereich der Ausströmöffnung ein kreisförmiges Schutzgitter angeordnet ist, das mit seinem äußeren Umfangsrand mit dem Außendiffusor verbunden ist. Hierbei ist erfindungsgemäß der Innendiffusor ebenfalls mit dem Schutzgitter verbunden, indem auf dem Schutzgitter auf seiner in Ausströmrichtung weisenden Seite ein Abschlussdeckel aufliegt, der mit dem Luftleitabschnitt des Innendiffusors über Befestigungsmittel derart lösbar verbunden ist, dass das Schutzgitter zwischen dem Abschlussdeckel und dem Luftleitabschnitt eingeschlossen ist. Das erfindungsgemäße Schutzgitter weist vorzugsweise quadratische Maschen auf. Hierbei ist eine große Maschenweite, beispielsweise von 30 mm bis maximal 40 mm, bei quadratischen Maschen von Vorteil. Durch die Abstützung des Schutzgitters auf dem Innendiffusor wird eine "Begehbarkeit" des erfindungsgemäßen Gehäuses gewährleistet.

Vorteilhafte Ausführungen der Erfindung sind in den Unteransprüchen enthalten und werden an Hand der in den beiliegenden Zeichnungen dargestellten Ausführungsbeispiele näher erläutert. Es zeigen:
- Fig. 1: eine perspektivische Ansicht von oben auf ein erfindungsgemäßes Gehäuse mit darin befindlichem Elektromotor mit montiertem Lüfterrad,
- Fig. 2: einen Schnitt entlang der Schnittlinie II-II in Fig. 1,
- Fig. 3: eine perspektivische Ansicht von unten auf einen erfindungsgemäßen Außendiffusor mit montiertem Elektromotor und Axiallüfterrad,
- Fig. 4: eine Einzelheit bei IV in Fig. 2,
- Fig. 5: eine perspektivische Ansicht eines erfindungsgemäßen Innendiffusors ohne Abschlussdeckel und
- Fig. 6: eine Teilansicht einer weiteren Ausführungsform eines erfindungsgemäßen Gehäuses.

In den Fig. 1 bis 6 sind gleiche Teile bzw. funktionsgleiche Teile stets mit denselben Bezugszeichen gekennzeichnet. Sofern bestimmte beschriebene und/oder aus den Zeichnungen entnehmbare Merkmale des erfindungsgemäßen Gehäuses oder seiner Bestandteile nur im Zusammenhang mit einem Ausführungsbeispiel beschrieben sind, sind diese aber auch gemäß der Erfindung unabhängig von diesem Ausführungsbeispiel als Einzelmerkmal oder aber auch in Kombination mit anderen Merkmalen des Ausführungsbeispiels wesentlich und werden als zur Erfindung gehörig beansprucht.

Wie sich aus den Fig. 1, 2 und 3 insbesondere ergibt, besteht ein erfindungsgemäßes Gehäuse für einen Axialventilator 1 aus einem Wandring 2 mit einem Einlassdüsenabschnitt 3, der insbesondere aus Metall hergestellt ist. Dieser Einlassdüsenabschnitt 3 umschließt einen im Querschnitt kreisförmigen Ansaugkanal 4. Mit dem Wandring 2 ist am freien Ende des Einlassdüsenabschnitts 3 ein ringförmiger Außendiffusor 6 verbunden, der eine insbesondere kreisförmige Einströmöffnung 7 und eine insbesondere kreisförmige Ausströmöffnung 8 aufweist. Die Strömungsrichtung eines durch das Gehäuse mittels des Axialventilators 1 zu transportierenden Mediums ist mit Z eingezeichnet. Der Axialventilator 1 besteht aus einem Elektromotor 9 mit dem ein Schaufelrad 11 antriebsmäßig verbunden ist. Der Außendiffusor 6 besteht vorzugsweise aus mindestens zwei Teilringabschnitten 12, wobei im dargestellten Ausführungsbeispiel vier Teilringabschnitte 12 dargestellt sind, die mittels mechanischer Verbindungsmittel 13 an einer äußeren Umfangsfläche des Außendiffusors 6 miteinander verbunden sind. Jeder Teilringabschnitt 12 erstreckt sich über einen bestimmten Umfangsbereich, so dass im fertig montierten Zustand die Teilringabschnitte 12 zu einem umfangsgemäß geschlossenen Ringteil verbunden sind. Der Außendiffusor 6 besteht vorteilhafterweise aus Kunststoff und bei den Verbindungsmitteln 13 kann es sich beispielsweise um Schrauben, Nieten oder um eine Rastverbindung handeln. Weiterhin weist das erfindungsgemäße Gehäuse eine Halterung aus mindestens drei Streben 14 auf, die umfangsgemäß gegeneinander gleiche Abstände besitzen. Diese Streben 14 sind im Randbereich der Einströmöffnung 7 an der inneren Umfangsfläche des Außendiffusors 6 befestigbar. Mit ihrem anderen Ende sind die Streben 14 an einem Motorflansch 16 des Elektromotors 9 bzw. eines Gehäuses 17 des Elektromotors 9 befestigbar.

Wie insbesondere Fig. 2 zu entnehmen ist, besitzt der Außendiffusor 6 eine Höhe L gemessen in Richtung der Längsachse X-X oberhalb von im Wandring 2 bzw. dem Einlassdüsenabschnitt 3 angeordneten Schaufeln des Schaufelrades 11, die größer/gleich 200 mm bis einschließlich 800 mm beträgt. Hierbei ist ein Verhältnis von L/D1 von 0,25 bis 1,0, insbesondere 0,25 bis 0,8 vorgesehen, wobei D1 der Durchmesser der Einströmöffnung 7 des Außendiffusors 6 ist. Der Außendiffusor 6 erweitert sich von seiner Einströmöffnung 7 zu seiner Ausströmöffnung 8 konisch mit einem auf seine Mittelachse X-X bezogenen Konuswinkel α von 10 ° bis 18 °, insbesondere 12 ° bis 15 °.

Weiterhin ist aus Fig. 4 zu erkennen, dass der Außendiffusor 6 an seiner Außenseite im Bereich der Einströmöffnung 7 entsprechend der Anzahl der Streben 14, d. h. im vorliegenden Ausführungsbeispiel vier Befestigungsbereiche 18 aufweist. Diese Befestigungsbereiche 18 sind nach außen gehend mit einem Winkel γ zwischen 90 ° und 90 ° + α aufgeweitet und besitzen an ihrem freien Ende eine Abwinklung 19. Diese Abwinklung 19 verläuft unter dem Winkel β zur Längsachse X-X. Diese Abwinklung 19 liegt gegen eine Lasche 21 an, die endseitig an den Streben 14 ausgebildet ist und ebenfalls unter dem Winkel β zur Längsachse X-X angeordnet ist. Der Winkel β muss ≥ 90 ° + α betragen (α = Konuswinkel). Zur Befestigung des Außendiffusors 6 an den Streben 14 wird die Abwinklung 19 mit der jeweilig zugehörigen Lasche 21 beispielsweise mittels einer Schraube 22 verschraubt. Gleichzeitig wird der Wandring 2 mit einem radial abstehenden Ringkragen 23 über eine Schraube an die Lasche 21 angeschraubt. Durch diese Ausgestaltung der Befestigungsbereiche 18 ist eine nachträgliche Montage bzw. Demontage des Komplettsystems ohne Wandring gemäß Fig. 3 möglich, ohne die Einzelteile entfernen zu müssen.

Wie weiterhin den Fig. 1 bis 3 und 5 zu entnehmen ist, ist innerhalb des Außendiffusors 6 ein Innendiffusor 26 angeordnet. Dabei ist die Anordnung des Innendiffusors 26 zentrisch zur Längsachse X-X. Der Innendiffusor 26 erstreckt sich von der Einströmöffnung 7 bis zur Ausströmöffnung 8 und weist eine geschlossene Umfangswandung 27 auf. Im Bereich der Einströmöffnung 7 ist der Innendiffusor 26 mit dem Motorflansch 16 des Motorgehäuses 17 verbindbar. Hierzu weist der Innendiffusor 26 im Verbindungsbereich mit dem Motorflansch 16 einen im Querschnitt kreisförmigen, ringförmigen Abschnitt 28 mit dem Innendurchmesser d₁ auf, der in einen Luftleitabschnitt 29 mit einem insbesondere viereckigen Querschnitt übergeht. Was die Ausbildung des Außendiffusors 6 und des Innendiffusors 26 betrifft, wird im Übrigen in vollem Umfang auf die WO 2012/084725 A1 Bezug genommen. Der Luftleitabschnitt 29 weist ausgehend von dem ringförmigen Abschnitt 28 einen sich zu dem Abschnitt 28 gegenüberliegenden Ende verändernde Austrittsfläche A₂ᵢ auf, wobei die optimale Flächenveränderung ΔAᵢ zu seiner Eintrittsfläche A₁ᵢ über einen Erweiterungsfaktor k mit $k = \left(\frac{\sqrt{{\left({D}_{1}+2\times L\times tanα\right)}^{2} - \left({{D}_{1}}^{2}-{{d}_{1}}^{2}\right) \times \left(\frac{L}{{D}_{1}}-0,45\times {\left(\frac{L}{{D}_{1}}\right)}^{2}+1\right)} - {d}_{1}}{2 \times L}\right)$
und die Formel $Δ ⁢ {A}_{i} = {A}_{2 ⁢ i} - {A}_{1 ⁢ i} = π \times \left({d}_{1}+k\times L\right) \times \left(k\times L\right)$
ermittelt wird und die so ermittelte Austrittsfläche A₂ᵢ des Luftleitabschnitts 29 sich max. um 20% vom ermittelten Optimalwert unterscheidet, wobei A₁ᵢ die Öffnungsfläche des Innendiffusors zu Beginn seines Abschnitts 28 ist, und A₂ᵢ die Öffnungsfläche des Innendiffusors an seinem am Schutzgitter 36 angrenzenden Ende. Vorteilhafterweise besitzt der Luftleitabschnitt 29 abgerundete Ecken 32. In diesen Ecken 32 sind Anschlussdome 33 mit Einschraublöchern vorgesehen. Wie aus Fig. 2 ersichtlich ist, ist der Innendiffusor 26 derart bemessen, dass in seinem Innenraum das Motorgehäuse 17 des Elektromotors 9 aufgenommen werden kann. Zum Befestigen des Innendiffusors 26 an dem Motorflansch 16 weist der Innendiffusor 26 an dem dem Motorflansch 16 zugekehrten Ende des ringförmigen Abschnitts 28 radial nach innen weisende Befestigungslaschen 34 auf. Mit diesen Befestigungslaschen 34 kann der Innendiffusor 26 an dem Motorflansch 16 beispielsweise mittels Schrauben befestigt werden.

Weiterhin ist den Fig. 1 bis 4 zu entnehmen, dass in einer senkrecht zur Längsachse X-X verlaufenden Öffnungsebene der Ausströmöffnung 8 ein kreisförmiges Schutzgitter 36 angeordnet ist, das mit seinem äußeren Umfangsrand 37 mit dem Außendiffusor 6 im Randbereich seiner Ausströmöffnung 8 verbunden ist. Hierbei kann es sich um eine Schraubverbindung handeln. Das Schutzgitter 36 wird aus einzelnen Gitterdrähten 38 gebildet, die derart kreuzweise angeordnet sind, dass sich viereckige, vorzugsweise quadratische Maschen 39 ausbilden. Die Maschenweite, d. h. der Abstand der parallel zueinander verlaufenden Gitterdrähte 38 beträgt 30 mm bis maximal 40 mm. Der Außendiffusor 6 weist in seinem die Ausströmöffnung 8 umfassenden Randbereich Ausnehmungen 41 auf, die der Kontur der Gitterdrähte 38 angepasst sind, so dass die Gitterdrähte 38 in diesen Ausnehmungen 41 aufgenommen werden. Das Schutzgitter 36 weist radial nach innen abstehende Befestigungslaschen auf, die mit an der Innenseite des Außendiffusors 6 ausgebildeten Befestigungsansätzen 42 zusammenwirken und über Schrauben, die in die Befestigungsansätze 42 eingeschraubt werden, mit dem Außendiffusor 6 verbunden werden.

Weiterhin ist zu erkennen, dass der Innendiffusor 26 einen Abschlussdeckel 43 aufweist, der auf dem Schutzgitter 36 auf seiner in Ausströmrichtung weisenden Seite aufliegt und mit dem Luftleitabschnitt 29 über Befestigungsmittel, beispielsweise Schrauben, derart lösbar verbunden ist, dass das Schutzgitter 36 zwischen dem Abschlussdeckel 43 und dem Luftleitabschnitt 29 eingeschlossen ist. Zum Befestigen des Abschlussdeckels 43 mittels Schrauben dienen die Anschlussdome 33 in den Ecken 32 des Innendiffusors 26, in dem die Schrauben durch den Abschlussdeckel 43 hindurch in die Anschlussdome 33 eingeschraubt werden. Zur Aufnahme des Schutzgitters 36 mit seinen Gitterdrähten 38 im Randbereich des Luftleitabschnittes 29 weist dieser ebenfalls Ausnehmungen 44 auf, die der Form und Größe der Gitterdrähte 38 angepasst sind.

Weiterhin ist zu erkennen, dass der Innendiffusor 26 im Bereich seines Ringabschnittes 28 in den Diffusorinnenraum ragende Ausbuchtungen 46 besitzt. Durch die von den Ausbuchtungen 46 gebildeten Kanäle verlaufen die Speichen der Streben 14 im montierten Zustand, so dass der Außenwandbereich des Innendiffusors 26 durch die Streben 14 nicht unterbrochen wird, sondern eine geschlossene Wandfläche auch in diesem Bereich bildet.

In Fig. 6 ist eine weitere Ausführungsform eines erfindungsgemäßen Gehäuses in Teilansicht dargestellt. Hierbei ragt der Wandring 2 mit seinem Einlassdüsenabschnitt 3 in den Außendiffusor 6 durch dessen Einströmöffnung 7 hinein, so dass ein Überlappungsbereich zwischen dem Einlassdüsenabschnitt 3 und dem Außendiffusor 6 im Bereich seines an die Einströmöffnung 7 angrenzenden Abschnitt vorhanden ist. Hierdurch wird zwischen diesen beiden Teilen ein Axialspalt 47 ausgebildet, durch den Luft von außen in den Innenraum des Außendiffusors 6 eintreten kann. Durch die Überlappung bzw. Überdeckung strömt die durch den Axialspalt 47 eintretende Luft parallel zur im Diffusorinnenraum geförderten Luft, so dass hierdurch keine quer zur geförderten Luft verlaufende Strömung zustande kommt, wodurch sich störende Verwirbelungen ergeben könnten.

Wie insbesondere aus Fig. 3 zu erkennen ist, ermöglicht die erfindungsgemäße Ausgestaltung des Gehäuses, dass der Außendiffusor 6, der Innendiffusor 26, das Schutzgitter 36 sowie die Streben 14 mit dem aus Elektromotor 9 und Schaufelrad 11 bestehenden Axialventilator 1 als Baueinheit vorgefertigt werden können. Diese Baueinheit kann dann vor Ort mit einem bereits vormontierten Wandring 2 befestigt werden.

Die Erfindung ist nicht auf die dargestellten und beschriebenen Ausführungsbeispiele beschränkt, sondern umfasst auch alle im Sinne gleichwirkenden Ausführungen

### Bezugszeichenliste

- 1: Axialventilator
- 2: Wandring
- 3: Einlassdüsenabschnitt
- 4: Ansaugkanal
- 6: Außendiffusor
- 7: Einströmöffnung
- 8: Ausströmöffnung
- 9: Elektromotor
- 11: Schaufelrad
- 12: Teilringabschnitte
- 13: Verbindungsmittel
- 14: Streben
- 16: Motorflansch
- 17: Gehäuse des Elektromotors 9
- 18: Befestigungsbereiche
- 19: Abwinklung
- 21: Lasche
- 22: Schraube
- 23: Ringkragen
- 26: Innendiffusor
- 27: Wandabschnitt / Umfangswandung
- 28: ringförmiger Abschnitt
- 29: Luftleitabschnitt
- 31: Wandflächen
- 32: Ecken
- 33: Anschlussdome
- 34: Befestigungslaschen
- 36: Schutzgitter
- 37: Umfangsrand
- 38: Gitterdrähte
- 39: Maschen
- 41: Ausnehmungen
- 42: Befestigungsansätze
- 43: Anschlussdeckel
- 44: Ausnehmungen
- 46: Ausbuchtungen
- 47: Axialspalt
- Z: Strömungsrichtung
- L: Höhe
- X-X: Längsachse
- D1: Durchmesser von 7
- α: Konuswinkel
- β: Befestigungswinkel
- γ: Aufwinkelung Befestigungsbereich
- d₁: Durchmesser Innendiffusor zu Beginn des ringförmigen Abschnitts 28
- A₁ᵢ: Fläche des Innendiffusors zu Beginn des ringförmigen Abschnitts 28
- A₂ᵢ: Fläche des Innendiffusors an seinem am Schutzgitter 36 angrenzenden Ende

## Patentansprüche

1. Gehäuse für einen Axialventilator (1), umfassend einen Wandring (2) mit einem Einlassdüsenabschnitt (3) und einem mit dem Wandring (2) ausströmseitig verbundenen ringförmigen Außendiffusor (6) mit einer Einströmöffnung (7) und einer Ausströmöffnung (8) sowie einer Halterung für einen Elektromotor (9) des Axialventilators (1), die in einem Innenraum des Gehäuses angeordnet ist, wobei der Außendiffusor (6) aus mindestens zwei Teilringabschnitten (12) gebildet ist, die mittels mechanischer Verbindungsmittel (13) an seiner äußeren Umfangsfläche verbunden sind, und die Halterung aus mehreren, umfangsgemäß beabstandeten, im Randbereich der Einströmöffnung (7) mit einem Ende befestigbaren Streben (14) gebildet wird, die mit ihren anderen Enden an einem Motorflansch (16) eines Motorgehäuses (17) des Elektromotors (9) montierbar sind, und wobei der Außendiffusor (6) sich von seiner Einströmöffnung (7) zu seiner Ausströmöffnung (8) konisch mit einem auf seine mittlere Längsachse (X-X) bezogenen Konuswinkel (α) erweitert,
**dadurch gekennzeichnet, dass**
die Streben (14) im Randbereich der Einströmöffnung (7) an einer inneren Umfangsfläche des Außendiffusors (6) befestigt sind, und dass innerhalb des Außendiffusors (6) ein Innendiffusor (26) angeordnet ist, der sich von der Einströmöffnung (7) bis zur Ausströmöffnung (8) erstreckt und eine geschlossene Umfangswandung (27) aufweist, und der im Bereich der Einströmöffnung (7) mit dem Motorflansch (16) des Motorgehäuses (17) verbindbar ist, wobei im Innenraum des Innendiffusors (26) das Motorgehäuse (17) des Elektromotors (9) aufgenommen ist, und wobei in einer senkrecht zur Längsachse (X-X) verlaufenden Öffnungsebene der Ausströmöffnung (8) ein Schutzgitter (36) befestigt ist, das mit seinem äußeren Umfangsrand (37) mit dem Außendiffusor (6) verbunden ist, wobei der Außendiffusor (6) in seiner Umfangswandung im Bereich der Ausströmöffnung (8) Ausnehmungen (41) zur Aufnahme von Gitterdrähten (38) des Schutzgitters (36) aufweist und die Wandflächen (31) des Innendiffusors (26) an ihren freien Enden im Randbereich Ausnehmungen (44) zur Aufnahme der Gitterdrähte (38) besitzen, und der Innendiffusor (26) einen Abschlussdeckel (43) besitzt, der auf dem Schutzgitter (36) auf seiner in Ausströmrichtung weisenden Seite aufliegt, und mit einem Luftleitabschnitt (29) über Befestigungsmittel derart verbunden ist, dass das Schutzgitter (36) zwischen dem Abschlussdeckel (43) und dem Luftleitabschnitt (29) eingeschlossen ist.

2. Gehäuse nach Anspruch 1,
**dadurch gekennzeichnet, dass** der Außendiffusor (6) aus vier Teilringabschnitten (12) gebildet ist.

3. Gehäuse nach Anspruch 1 oder 2,
**dadurch gekennzeichnet, dass** vier beabstandete Streben (14) vorhanden sind, die insbesondere jeweils aus zwei parallelen Speichen bestehen.

4. Gehäuse nach einem der Ansprüche 1 bis 3,
**dadurch gekennzeichnet, dass** der Außendiffusor (6) sich von seiner im Querschnitt kreisförmigen Einströmöffnung (7) zu seine im Querschnitt kreisförmigen Ausströmöffnung (8) konisch mit dem auf zeine mittlere Längsachse (X-X) bezogenen Konuswinkel (α) von 10° bis 18°, insbesondere 12° bis 15° erweitert.

5. Gehäuse nach einem der Ansprüche bis 4,
**dadurch gekennzeichnet, dass** der Außendiffusor (6) aus Kunststoff hergestellt ist.

6. Gehäuse nach einem der Ansprüche 1 bis 5,
**dadurch gekennzeichnet, dass** der Außendiffusor (6) eine Höhe (L) gemessen in Richtung der Längsachse (X-X)oberhalb von im Wandring (2) :angeordneten Schaufeln des Schaufelrades (11) des Axialventilators (1) besitzt, die größer/gleich 200 mm bis einschließlich 800 mm beträgt, bei einem Verhältnis L/D1 von 0,25 bis 1,0, vorzugsweise 0,25 bis 0,8, wobei D1 der Durchmesser der Einströmöffnung (7) ist.

7. Gehäuse nach einem der Ansprüche 1 bis 6,
**dadurch gekennzeichnet, dass** die Umfangswandung (27) im Verbindungsbereich für den Motorflansch (16) einen im Querschnitt kreisförmigen, ringförmigen Abschnitt (28) aufweist, der in den Luftleitabschnitt (29) mit einem insbesondere viereckigen Querschnitt, wobei seine Ecken (32) vorzugsweise abgerundet sind, übergeht.

8. Gehäuse nach Anspruch 7,
**dadurch gekennzeichnet, dass** dass der Luftleitabschnitt (29), ausgehend von dem ringförmigen Abschnitt (28) eine sich zum gegenüberliegenden Ende verändernde Austrittsfläche (A₂ᵢ) aufweist, wobei die optimale Flächenveränderung (□Aᵢ) zu seiner Eintrittsfläche (A₁ᵢ) über einen Erweiterungsfaktor (k) mit $k = \left(\frac{\sqrt{{\left({D}_{1}+2\times L\times tanα\right)}^{2} - \left({{D}_{1}}^{2}-{{d}_{1}}^{2}\right) \times \left(\frac{L}{{D}_{1}}-0,45\times {\left(\frac{L}{{D}_{1}}\right)}^{2}+1\right)} - {d}_{1}}{2 \times L}\right)$
.und die Formel Δ*Aᵢ* = *A₂ᵢ -A₁ᵢ* = π × (*d₁* + *k* × *L*) × (*k* × *L*) ermittelt wird und die so ermittelte Austrittsfläche (A₂ᵢ) des Luftleitabschnitts (29) sich max. um 20 % vom ermittelten Optimalwert unterscheidet, wobei (A₁ᵢ) die Öffnungsfläche des Innendiffusors zu Beginn seines Abschnitts (28) ist, und (A₂ᵢ) die Öffnungsfläche des Innendiffusors an seinem am Schutzgitter (36) angrenzenden Ende.

9. Gehäuse nach einem der Ansprüche 1 bis 8,
**dadurch gekennzeichnet, dass** der Wandring (2), der Außendiffusor (6) und die Streben (14) über Befestigungsmittel (18, 19, 21, 22, 23) befestigbar sind.

10. Gehäuse nach Anspruch 9,
**dadurch gekennzeichnet, dass** der Wandring (2) und der Außendiffusor (6) jeweils radial gerichtete umfangsgemäß verlaufende Anlageflächen (19, 21) aufweisen, die im montierten Zustand aneinander liegen und durch in Richtung der Längsachse (X-X) verlaufende Befestigungsmittel (22) untereinander und mit den Streben (14) verbunden sind.

11. Gehäuse nach einem der Ansprüche 1 bis 9,
**dadurch gekennzeichnet, dass** der Wandring (2) mit seinem Einlassdüsenabschnitt (3) in den Außendiffusor (6) durch dessen Einströmöffnung (7) hindurch derart hineinragt, dass in einem Überlappungsbereich ein in Richtung der mittleren Längsachse (X-X) verlaufender Axialspalt (47) entsteht.

12. Gehäuse nach Anspruch 11,
**dadurch gekennzeichnet, dass** die Streben (14) den Außendiffusor (6) und den Wandring (2) durch radial zur Längsachse (X-X) verlaufende Befestigungsmittel mit dem Motorgehäuse (17) verbinden

13. Gehäuse nach Anspruch 12,
**dadurch gekennzeichnet, dass** der Außendiffusor (6) mehrere Befestigungsbereiche (18) aufweist, die nach außen gehend aufgeweitet sind und an ihren freien Enden eine Abwinklung (19) aufweisen, wobei der Winkel (β) der Abwink lung (19) ≥ 90 ° + α beträgt, mit α = Konuswinkel des Außendiffusors (6).

## Claims

1. A housing for an axial fan (1), comprising a wall fastening ring (2) with an inlet nozzle section (3) and an annular external diffuser (6), which is connected to the wall fastening ring (2) on the outflow side, with an inflow opening (7) and an outflow opening (8) and also a holding means for an electric motor (9) of the axial fan (1), which holding means is arranged in an interior of the housing, wherein the external diffuser (6) is formed from at least two partial ring sections (12) which are connected by means ofmechanical connection means (13) to its outer peripheral surface, and the holding means is formed from a plurality of peripherally spaced-apart struts (14) which can be fastened in the edge region of the inflow opening (7) by one end, which struts can be mounted with their other ends on a motor flange (16) of a motor housing (17) of the electric motor (9), and wherein the external diffuser (6) widens conically from its inflow opening (7) to its outflow opening (8) with a cone angle (α) relative to its central longitudinal axis (X-X),
**characterised in that**
the struts (14) in the edge region of the inflow opening (7) are fastened to an inner peripheral surface of the external diffuser (6), and **in that**
an internal diffuser (26) is arranged inside the external diffuser (6), which internal diffuser extends from the inflow opening (7) to the outflow opening (8) and has a closed peripheral wall (27), and which is able to be connected in the region of the inflow opening (7) to the motor flange (16) of the motor housing (17), with the motor housing (17) of the electric motor (9) being received in the interior of the internal diffuser (26), and with a safety guard (36) being fastened in an opening plane of the outflow opening (8) which extends perpendicular to the longitudinal axis (X-X), which guard is connected by its outer peripheral edge (37) to the external diffuser (6), the external diffuser (6) having, in its peripheral wall in the region of the outflow opening (8), cutouts (41) for receiving guard wires (38) of the safety guard (36), and the wall surfaces (31) of the internal diffuser (26) having on their free ends in the edge region cutouts (44) for receiving the guard wires (38), and the internal diffuser (26) having a closing cover (43) which lies on the safety guard (36) on its side which faces in the outflow direction, and being connected to an air guidance section (29) via fastening means in such a way that the safety guard (36) is enclosed between the closing cover (43) and the air guidance section (29).

2. A housing according to Claim 1,
**characterised in that** the external diffuser (6) is formed from four partial ring sections (12).

3. A housing according to Claim 1 or 2,
**characterised in that** four spaced-apart struts (14) are present which consist in particular in each case of two parallel spokes.

4. A housing according to one of Claims 1 to 3,
**characterised in that** the external diffuser (6) widens conically from its inflow opening (7), which is circular in cross-section, to its outflow opening (8), which is circular in cross-section, with the cone angle (α), related to its central longitudinal axis (X-X), of 10° to 18°, in particular 12° to 15°.

5. A housing according to one of Claims 1 to 4,
**characterised in that** the external diffuser (6) is produced from plastics material.

6. A housing according to one of Claims 1 to 5,
**characterised in that** the external diffuser (6) has a height (L), measured in the direction of the longitudinal axis (X-X), above blades of the blade wheel (11) of the axial fan (1) which are arranged in the wall fastening ring (2) which is greater than/equal to 200 mm up to and including 800 mm, at a ratio L/D1 of 0.25 to 1.0, preferably 0.25 to 0.8, D1 being the diameter of the inflow opening (7).

7. A housing according to one of Claims 1 to 6,
**characterised in that** the peripheral wall (27) in the connection region for the motor flange (16) has an annular section (28) which is circular in cross-section, which merges into the air guidance section (29) with an in particular rectangular cross-section, its corners (32) preferably being rounded off.

8. A housing according to Claim 7,
**characterised in that** that [sic] the air guidance section (29), starting from the annular section (28), has an exit area (A₂ᵢ) which changes relative to the opposite end, the optimum area change (Aᵢ) relative to its entry area (A₁ᵢ) being determined by means of an expansion factor (k) where $k = \left(\frac{\sqrt{{\left({D}_{1}+2\times L\times tanα\right)}^{2} - \left({{D}_{1}}^{2}-{{d}_{1}}^{2}\right) \times \left(\frac{L}{{D}_{1}}-0,45\times {\left(\frac{L}{{D}_{1}}\right)}^{2}+1\right)} - {d}_{1}}{2 \times L}\right)$
and the formula Δ*Aᵢ* = *A₂ᵢ* - *A₁ᵢ* = π × *(d₁* + *k* × *L)* × *(*k × *L),*
and the exit area (A₂ᵢ) thus determined of the air guidance section (29) differs by a maximum of 20% from the optimum value determined, (A₁ᵢ) being the opening area of the internal diffuser at the beginning of its section (28), and (A₂ᵢ) being the opening area of the internal diffuser at its end adjoining the safety guard (36).

9. A housing according to one of Claims 1 to 8,
**characterised in that** the wall fastening ring (2), the external diffuser (6) and the struts (14) can be fastened via fastening means (18, 19, 21, 22, 23).

10. A housing according to Claim 9,
**characterised in that** the wall fastening ring (2) and the external diffuser (6) in each case have radially directed peripherally extending bearing surfaces (19, 21) which in the assembled state lie against one another and are connected together and to the struts (14) by fastening means (22) which extend in the direction of the longitudinal axis (X-X).

11. A housing according to one of Claims 1 to 9,
**characterised in that** the wall fastening ring (2) projects with its inlet nozzle section (3) into the external diffuser (6) through the inflow opening (7) thereof in such a way that an axial gap (47) which extends in the direction of the central longitudinal axis (X-X) is produced in a region of overlap.

12. A housing according to Claim 11,
**characterised in that** the struts (14) connect the external diffuser (6) and the wall fastening ring (2) to the motor housing (17) by fastening means extending radially to the longitudinal axis (X-X).

13. A housing according to Claim 12,
**characterised in that** the external diffuser (6) has a plurality of fastening regions (18) which are widened outwards and have at their free ends an angled portion (19), the angle (β) of the angled portion (19) being ≥ 90° + α, with α being the cone angle of the external diffuser (6).

## Revendications

1. Boîtier pour un ventilateur axial (1) comprenant un anneau de paroi (2) comportant une section de buse d'entrée (3) et un diffuseur extérieur (6) annulaire relié côté sortie à l'anneau de paroi (2) avec une ouverture d'entrée (7) et une ouverture de sortie (8) ainsi qu'un support pour un moteur électrique (9) du ventilateur axial (1), lequel support est agencé dans un espace intérieur du boîtier, le diffuseur extérieur (6) étant constitué d'au moins deux sections d'anneau partiel (12) qui sont reliées à l'aide de moyens de liaison mécaniques (13) sur sa surface périphérique extérieure, et le support étant constitué de plusieurs entretoises (14) espacées selon la périphérie, pouvant être fixées dans la zone de bord de l'ouverture d'entrée (7) avec une extrémité, qui peuvent être montées avec leurs autres extrémités sur une bride de moteur (16) d'un bâti de moteur (17) du moteur électrique (9), et le diffuseur extérieur (6) s'élargissant de son ouverture d'entrée (7) à son ouverture de sortie (8) en cône avec un angle de cône (α) par rapport à son axe médian longitudinal (X-X),
**caractérisé en ce que**
les entretoises (14) sont fixées dans la zone de bord de l'ouverture d'entrée (7) sur une surface périphérique intérieure du diffuseur extérieur (6), et **en ce que**
un diffuseur intérieur (26) est agencé dans le diffuseur extérieur (6), lequel s'étend de l'ouverture d'entrée (7) à l'ouverture de sortie (8) et présente une paroi périphérique (27) fermée et qui peut être relié dans la zone de l'ouverture d'entrée (7) à la bride de moteur (16) du bâti de moteur (17), le bâti de moteur (17) du moteur électrique (9) étant reçu dans l'espace intérieur du diffuseur intérieur (26) et une grille de protection (36) qui est reliée avec son bord périphérique extérieur (37) au diffuseur extérieur (6) étant fixée dans un plan d'ouverture s'étendant perpendiculairement à l'axe longitudinal (X-X) de l'ouverture de sortie (8), le diffuseur extérieur (6) présentant dans sa paroi périphérique dans la zone de l'ouverture de sortie (8) des évidements (41) pour la réception de fils métalliques de grille (38) de la grille de protection (36) et les surfaces de paroi (31) du diffuseur intérieur (26) possédant sur leurs extrémités libres dans la zone de bord des évidements (44) pour la réception des fils métalliques de grille (38) et le diffuseur intérieur (26) possédant un couvercle (43) qui repose sur la grille de protection (36) sur son côté tourné dans le sens de sortie, et est relié à une section de guidage d'air (29) par des moyens de fixation de telle manière que la grille de protection (36) soit comprise entre le couvercle (43) et la section de guidage d'air (29).

2. Boîtier selon la revendication 1,
**caractérisé en ce que** le diffuseur extérieur (6) est constitué de quatre sections d'anneau partiel (12).

3. Boîtier selon la revendication 1 ou 2,
**caractérisé en ce que** quatre entretoises (14) espacées sont présentes, lesquelles se composent en particulier respectivement de deux rayons parallèles.

4. Boîtier selon l'une quelconque des revendications 1 à 3,
**caractérisé en ce que** le diffuseur extérieur (6) s'élargit en cône de son ouverture d'entrée (7) de section circulaire à son ouverture de sortie (8) de section circulaire avec l'angle de cône (α) par rapport à son axe médian longitudinal (X-X) de 10° à 18°, en particulier de 12° à 15°.

5. Boîtier selon l'une quelconque des revendications 1 à 4,
**caractérisé en ce que** le diffuseur extérieur (6) est fabriqué en plastique.

6. Boîtier selon l'une quelconque des revendications 1 à 5,
**caractérisé en ce que** le diffuseur extérieur (6) possède une hauteur (L) mesurée dans le sens de l'axe longitudinal (X-X), allant au-dessus des aubes agencées dans l'anneau de paroi (2) de la roue à aubes (11) du ventilateur axial (1), laquelle hauteur est supérieure/égale à 200 mm jusqu'à 800 mm inclus pour un rapport L/D1 de 0,25 à 1, de préférence de 0,25 à 0,8, D1 étant le diamètre de l'ouverture d'entrée (7).

7. Boîtier selon l'une quelconque des revendications 1 à 6,
**caractérisé en ce que** la paroi périphérique (27) présente dans la zone de liaison pour la bride de moteur (16) une section (28) annulaire de section circulaire qui passe dans la section de guidage d'air (29) avec une section en particulier carrée, ses coins (32) étant de préférence arrondis.

8. Boîtier selon la revendication 7,
**caractérisé en ce que** la section de guidage d'air (29) présente à partir de la section (28) annulaire une surface de sortie (A₂ᵢ) se modifiant vers l'extrémité opposée, la modification de surface optimale (Δ_{Ai}) à sa surface d'entrée (A₁ᵢ) étant calculée par un facteur d'élargissement (k) avec $k = \left(\frac{\sqrt{{\left({D}_{1}+2 x L x⁢tanα\right)}^{2} - \left({{D}_{1}}^{2}-{{d}_{1}}^{2}\right) x ⁢ \left(\frac{L}{{D}_{1}}-0,45 x⁢{\left(\frac{L}{{D}_{1}}\right)}^{2}+1\right)} - {d}_{1}}{2 x ⁢ L}\right)$
et la formule ΔAᵢ = A₂ᵢ - A₁ᵢ - π x (d1 + k x L) x (k x L)
et la surface de sortie (A₂₁) ainsi calculée de la section de guidage d'air (29) se différenciant de 20 % au maximum de la valeur optimale calculée, (A₁ᵢ) étant la surface d'ouverture du diffuseur intérieur au début de sa section (28), et (A₂ᵢ) étant la surface d'ouverture du diffuseur intérieur sur son extrémité contiguë à la grille de protection (36).

9. Boîtier selon l'une quelconque des revendications 1 à 8,
**caractérisé en ce que** l'anneau de paroi (2), le diffuseur extérieur (6) et les entretoises (14) peuvent être fixés par des moyens de fixation (18, 19, 21, 22, 23).

10. Boîtier selon la revendication 9,
**caractérisé en ce que** l'anneau de paroi (2) et le diffuseur extérieur (6) présentent des surfaces d'appui (19, 21) s'étendant selon la périphérie dirigées respectivement radialement qui reposent l'une sur l'autre à l'état monté et sont reliées entre elles et aux entretoises (14) par des moyens de fixation (22) s'étendant dans le sens de l'axe longitudinal (X-X).

11. Boîtier selon l'une quelconque des revendications 1 à 9,
**caractérisé en ce que** l'anneau de paroi (2) pénètre avec sa section de buse d'entrée (3) dans le diffuseur extérieur (6) par son ouverture d'entrée (7) de telle manière qu'une fente axiale (47) s'étendant en direction de l'axe médian longitudinal (X-X) apparaisse dans une zone de chevauchement.

12. Boîtier selon la revendication 11,
**caractérisé en ce que** les entretoises (14) relient le diffuseur extérieur (6) et l'anneau de paroi (2) par des moyens de fixation s'étendant radialement par rapport à l'axe longitudinal (X-X) au bâti de moteur (17).

13. Boîtier selon la revendication 12,
**caractérisé en ce que** le diffuseur extérieur (6) présente plusieurs zones de fixation (18) qui sont élargies en allant vers l'extérieur et présentent sur leurs extrémités libres un coudage (19), l'angle (β) du coudage (19) étant ≥ 90° + α, α étant égal à l'angle de cône du diffuseur extérieur (6).
